# EUROPÄISCHE PATENTSCHRIFT

(11) **EP 0 075 118 B1**
(45) Veröffentlichungstag und Bekanntmachung des Hinweises auf die Patenterteilung: **06.11.1985**
(21) Anmeldenummer: 82107649.4
(22) Anmeldetag: 20.08.1982
(51) Int. Cl.: F27B 7/20, C04B 7/44, B01F 5/04

(54) **Vorrichtung zur Einführung von Feingut in eine Brennzone**
Installation for feeding fine-grained materials to a calcining zone
Dispositif d'introduction de matiéres fines dans une zone de cuisson

(30) Priorität: 16.09.1981 DE 3136766; 30.11.1981 DE 3147374
(43) Veröffentlichungstag der Anmeldung: 30.03.1983
(73) Patentinhaber: KRUPP POLYSIUS AG, 59269 Beckum (DE)
(72) Erfinder: Heinemann, Otto, Ing. grad., D-4722 Ennigerloh (DE); Baldus, Heinz-Dieter, Ing. grad., D-4730 Ahlen (DE); Schmits, Heinz-Herbert, Ing. grad., D-4840 Rheda-Wiedenbrück (DE)
(74) Vertreter: Tetzner, Volkmar, Dr.-Ing. Dr. jur.

## Beschreibung

Die Erfindung betrifft eine Vorrichtung entsprechend dem Oberbegriff des Anspruches 1.

Eine Vorrichtung dieser Art ist durch die EP-A-0 002 054 bekannt. Der nach unten geneigte Teil der Luftleitung ist hierbei als einfaches zylindrisches Rohr ausgebildet.

Im praktischen Betrieb einer derartigen Vorrichtung zeigt sich, dass die Einführung des vorgewärmten Feingutes in die die Brennzone bildende Abgasleitung Schwierigkeiten bereiten kann. Da man einerseits mit einer möglichst geringen Luftmenge und demgemäss mit einer hohen Gutbeladung des Luftstromes arbeitet und da andererseits das Feingut in Form eines verhältnismässig kompakten Materialstromes aus der Gutleitung austritt, besteht - insbesondere bei wechselnden Betriebsverhältnissen - die Gefahr, dass das Gut nicht einwandfrei vom Luftstrom erfasst wird und in einem nicht vollständig aufgelösten Zustand bzw. in ungleichmässiger Verteilung in die Brennzone gelangt. In extremen Fällen kann dies dazu führen, dass ein beträchtlicher Teil des Gutes die Brennzone nicht ordnungsgemäss durchsetzt (d.h. von den Abgasen des Drehrohrofens mit nach oben in die unterste Stufe des Zyklonvorwärmers geführt wird), sondern aus der Brennzone direkt in den Drehrohrofen fällt.

Zum Stand der Technik gehört weiterhin eine Vorrichtung zur Einführung von feinkörnigem Feststoff in einen Luftstrom (US-A-3 245 725), bei der in der Luftleitung ein den Luftdurchtritts-Querschnitt verengender, stromlinienförmiger Einbaukörper vorgesehen ist, durch den der Feststoff in den Luftstrom eingeführt wird.

Der Erfindung liegt die Aufgabe zugrunde, eine Vorrichtung der im Oberbegriff des Anspruches 1 genannten Art so auszubilden, dass das Feingut auf der kurzen zur Verfügung stehenden Wegstrecke (zwischen der Einmündung der Gutleitung und der Brennzone) einwandfrei ausgelöst und zuverlässig in die Brennzone eingeführt wird.

Diese Aufgabe wird erfindungsgemäss durch die kennzeichnenden Merkmale des Anspruches 1 gelöst.

Zweckmässige Ausgestaltungen der Erfindung sind Gegenstand der Unteransprüche.

Durch die Verengung des nach unten geneigten Teiles der Luftleitung wird eine Erhöhung der Strömungsgeschwindigkeit der Luft an der Einmündung der Gutleitung erzielt, was ein sicheres Erfassen und Auflösen des Gutstromes gewährleistet. Dadurch werden die Betriebsverhältnisse vor allem auch bei Teillastbetrieb der Anlage wesentlich verbessert. Hierbei wird nämlich die im allgemeinen niedrigere Gasgeschwindigkeit in der Luftleitung durch die Verengung an der Einmündung der Gutleitung jedenfalls so weit vergrössert, dass zumindest die bei Teillast geringere Gutmenge einwandfrei erfasst und in die Brennzone transportiert wird.

Die Ausbildung eines Diffusors zwischen der Verengung und der die Brennzone bildenden Abgasleitung ergibt unmittelbar nach dem Erfassen des Gutes durch den Luftstrom eine für die vollständige Auflösung des Gutes im Luftstrom sehr erwünschte Verringerung der Strömungsgeschwindigkeit. Zugleich wird durch den Diffusor das Gut-Brennstoff-Luft-Gemisch auf einen vergrösserten Querschnitt verteilt, was die Zündverhältnisse beim unmittelbar nachfolgenden Eintritt des Gemisches in die Brennzone begünstigt.

Durch die Anordnung des Brenners in der Verengung oder am oberen (d.h. eintrittsseitigen) Ende des Diffusors wird die an dieser Stelle noch herrschende erhöhte Strömungsgeschwindigkeit auch für den Eintrag des Brennstoffes nutzbar gemacht. Da Anordnung des Brenners an dieser Stelle gewährleistet ferner, dass die ganze Länge des Diffusors für die Auflösung des Brennstoffes im Feingut-Luft-Gemisch nutzbar gemacht wird.

Einige Ausführungsbeispiele der Erfindung sind in der Zeichnung veranschaulicht. Es zeigen:
Fig. 1 einen Vertikalschnitt durch die für die Erfindung wesentlichen Teile einer Vorrichtung zur Wärmebehandlung von Feingut;
Fig. 2 und 3 Schemadarstellung von zwei Varianten der als Venturi-Rohr ausgebildeten Verengung der Luftleitung;
Fig. 4a bis 7b Querschnittsformen unterschiedlicher Luftleitungen;
Fig. 8 einen Vertikalschnitt durch eine Brennzone gemäss einer weiteren Ausführungsform der Erfindung, bei der die Verengung der Luftleitung durch eine Düse mit Doppelflügelklappe gebildet wird;
Fig. 9 eine Schnittansicht etwa entlang der Linie IX-IX in Fig. 8.

Im Ausführungsbeispiel gemäss Fig. 1 wird eine Brennzone 1 durch die Abgasleitung 2 eines (nicht dargestellten) Drehrohrofens gebildet. Das Abgas dieses Drehrohrofens strömt der Brennzone 1 von unten her zu (Pfeil 3) und gelangt nach Durchsetzen der Brennzone 1 zur untersten Stufe eines (gleichfalls nicht dargestellten) mehrstufigen Zyklonvorwärmers (Pfeil 4).

In die Abgasleitung 2 münden an einander etwa gegenüberliegenden Umfangsstellen zwei Leitungen 5, 5' ein, die zwei Teilleitungen einer Luftleitung sind, die an einen dem Drehrohrofen nachgeschalteten Kühler angeschlossen sind und die Abluft dieses Kühlers als sog. Tertiärluft der Brennzone 1 zuführen.

In die Leitungen 5, 5' mündet von oben her je eine Gutleitung 6, 6' ein, über die das aus der zweituntersten Stufe des Zyklonvorwärmers ausgetragene, vorgewärmte Gut der Brennzone 1 zugeführt wird (die Gutströme sind durch die Pfeile 7, 7' und die Luftströmung in den Leitungen 5, 5' durch die Pfeile 8, 8' gekennzeichnet).

In den Leitungen 5, 5' befindet sich je ein Brenner 9, 9', durch den zusätzlicher Brennstoff, der in der Brennzone 1 verbrannt wird, eingeführt wird.

Die bisher beschriebene Anlage kann insbesondere zur Vorcalcination von vorgewärmtem Zementrohmaterial dienen, wie dies im einzelnen in der DE-OS 27 52 323.5 erläutert ist. Das im Zyklonvorwärmer vorgewärmte Rohmaterial wird in der Brennzone 1 durch die heissen Ofenabgase sowie durch den über die Brenner 9, 9' zusätzlich eingeführten Brennstoff hoch erhitzt und weitgehend calciniert, ehe es in der untersten Stufe des Zyklonvorwärmers abgeschieden und dem Drehrohrofen zum Fertigbrennen zugeführt wird.

Erfindungsgemäss weisen nun die Luftleitungen 5, 5' im Bereich der Einmündung der Gutleitung 6, 6' eine die Strömungsgeschwindigkeit erhöhende, düsenartige Verengung auf, die in diesem Ausführungsbeispiel (Fig. 1) jeweils in Form eines Venturi-Rohres ausgebildet ist. Da beide spiegelbildlich angeordneten Anlagenteile gleichartig ausgebildet sind, genügt im folgenden die Beschreibung des zur Leitung gehörenden Venturi-Rohres.

Das Venturi-Rohr enthält einen Einströmkegel 10, einen Düsenteil 11 von verengtem Querschnitt sowie einen Diffusor 12. Der Brenner 9 ist im ersten Bereich des Düsenteiles 11 von verengtem Querschnitt, etwa in der Einmündung der Gutleitung 6 gegenüberliegenden Zone der Wandung des Venturi-Rohres angeordnet. Die Längsachse 13 des Venturi-Rohres ist um einen Winkel a von 20 bis 70° gegenüber der Horizontalen geneigt, während die Gutleitung 6 im Bereich ihrer Einmündung einen Winkel β von etwa 70 bis 20° mit der Längsachse 13 des Venturi-Rohres bildet.

Bei dem in Fig. 1 dargestellten Ausführungsbeispiel ist das Venturi-Rohr mit einem symmetrischen Einströmkegel 10 und einem symmetrischen Diffusor 12 versehen.

Zwei Ausführungsvarianten des in Fig. 1 dargestellten Ausführungsbeispieles (mit Venturi-Rohr) sind in den Fig. 2 und 3 veranschaulicht.

Fig. 2 zeigt eine Variante, bei der das Venturi-Rohr einen asymmetrischen Einströmkegel 10a (mit einem einseitigen Öffnungswinkel von 10 bis 30 °) und einen symmetrischen Diffusor 12a (mit einem halben Öffnungswinkel von 10 bis 30°) aufweist. Die Längsachse 13a des Venturi-Rohres ist hier um einen Winkel von etwa 30° gegenüber der Horizontalen geneigt. Die Achse 14a des Brenners (vgl. Brenner 9 in Fig. 1) verläuft etwa horizontal.

Das Mass b (vgl. Fig. 2) entspricht etwa dem halben Wert von dₘ (Durchmesser der Gutleitung 6a), während das Mass d (vgl. Fig. 2) grösser als 0 ist. Die Gutleitung 6a bildet bei diesem Ausführungsbeispiel mit der Längsachse 13a des Venturi-Rohres einen Winkel von etwa 60° und verläuft damit annähernd vertikal.

Durch die erläuterte Dimensionierung erreicht man eine optimale Auflösung des Gutes in dem durch die düsenartige Verengung beschleunigten Gasstrom.

Bei der in Fig. 3 dargestellten weiteren Ausführungsvariante ist das Venturi-Rohr mit einem asymmetrischen Einströmkegel 10b (mit einem einseitigen Öffnungswinkel von 10 bis 30°) und einem asymmetrischen Diffusor 12b (mit einem einseitigen Öffnungswinkel von 0 bis 30°) versehen. Die Längsachse 13b des Venturi-Rohres ist im Bereich des engsten Düsenteiles um einen Winkel von 40 bis 60° gegenüber der Horizontalen geneigt. Die Brennerachse 14b verläuft auch hier etwa horizontal. Die Gutleitung 6b verläuft etwa vertikal und mündet damit unter einem Winkel von 30 bis 50° in das Venturi-Rohr ein.

Die minimale Länge I des Düsenteiles 11 b von engstem Querschnitt beträgt etwa den dreifachen Wert des Durchmessers dₘ der Gutleitung 6b. Das Mass b (vgl. Fig. 3) entspricht etwa 1/2 dₘ. Das Mass a ist grösser als 0.

Die Betriebsverhältnisse beim Ausführungsbei- s_{D}iel aemäss Fia. 3 können etwa wie folat sein:

In den Fig. 4a bis 7b sind einige Ausführungsbeispiele von Querschnittsformen des Venturi-Rohres veranschaulicht.
Fig. 4a zeigt einen kreisförmigen Querschnitt, Fig. 4b einen kreisabschnittförmigen Querschnitt mit ebenem Boden. Diese Ausführung ergibt ein einfaches und stabiles Mauerwerk, wobei keine Verrippung der Blechrohrleitung erforderlich ist.
Fig. 5a zeigt einen elliptischen Querschnitt des Venturi-Rohres, Fig. 5b einen abgeschnitten-elliptischen Querschnitt mit ebenem Boden. Mit einer solchen Ausführung lassen sich Anschlüsse an schmale Gaskanäle durchführen, wobei auch hier keine Verrippung der Blechrohrleitung erforderlich ist.
Fig. 6a zeigt einen rechteckförmigen Querschnitt, Fig. 6b einen auf der Oberseite leicht gerundeten Rechteck-Querschnitt. Eine solche Ausführung eignet sich wegen ihrer Einfachheit vor allem für kleinere Anlagen.
Fig. 7a und 7b zeigen zwei Varianten von Venturi-Rohren mit prismatischem Querschnitt. Der ebene Boden begünstigt dabei das Auflösen von durchgefallenem Feingut, was vor allem für den Anfahrbetrieb wichtig ist, bei dem noch keine Tertiärluft durch das Venturi-Rohr strömt.

Anhand der Fig. 8 und 9 sei nun ein weiteres Ausführungsbeispiel erläutert, bei der die Vorrichtung im wesentlichen den gleichen Grundaufbau besitzen kann, wie er anhand der Fig. 1 erläutert worden ist. Demnach enthält die Vorrichtung eine Brennzone 21, die durch die Abgasleitung 22 eines nicht dargestellten Drehrohrofens gebildet wird, dessen Abgas von unten her in die Brennzone 21 strömt (Pfeil 23) und nach Durchsetzen dieser Brennzone 21 zur untersten Stufe des wiederum nicht dargestellten mehrstufigen Zyklonvorwärmers gelangt (Pfeil 24). An einander gegenüberliegenden Umfangsstellen der Abgasleitung 22 münden zwei Teilleitungen 25, 25' ein, die an einen dem Drehrohrofen nachgeschalteten Kühler angeschlossen sind und dessen Abluft als Tertiärluft der Brennzone 1 führen.

Von oben her mündet wiederum je eine Gutleitung 26, 26' (von der zweituntersten Zykionvorwärmerstufe) in die Leitungen 25, 25' ein, wobei die Gutströme durch Pfeile 27, 27' und die Luftströmung in den Leitungen 25, 25' durch die Pfeile 28, 28' angegeben sind.

Auch in den Leitungen 25, 25' befindet sich je ein Brenner 29, 29', durch den zusätzlicher Brennstoff eingeführt wird, der in der Brennzone 21 verbrannt wird.

Auch diese Anlage gemäss Fig. 8 dient insbesondere für die Vorcalcination von vorgewärmtem Zementrohmaterial, wie es weiter oben anhand der Fig. 1 erläutert worden ist.

Im Gegensatz zu der Ausführungsform gemäss Fig. 1 wird bei diesem Ausführungsbeispiel gemäss den Fig. 8 und 9, die im Bereich der Einmündung der Gutleitung 26, 26' vorgesehene düsenartige Verengung jeder Luftleitung 25, 25' durch eine Düse 30 mit verstellbarer Doppelflügelplatte 31 gebildet. Die beiden Düsen 30 sind gleichartig ausgebildet und spiegelbildlich zueinander angeordnet, so dass im folgenden die Beschreibung der Düse 30 für die Leitung 25 genügt.

Die Düse 30 kann ein im wesentlichen gerades Rohrstück aufweisen, dessen Querschnitt vorzugsweise rechteckig, gegebenenfalls jedoch auch in geeigneter Weise rund (kreisförmig oder elliptisch) sein kann, ansonsten aber etwa der Querschnittsgrösse der Leitung 25 entspricht. An dieses gerade Rohrstück der Düse 30 ist die etwa vertikal verlaufende Gutleitung 26 von oben her angeschlossen. Zwischen dem der Abgasleitung 22 benachbarten Ende der Düse 30 und der Brennzone 21 bzw. der Abgasleitung 22 ist auch in diesem Falle ein Diffusor 32 vorgesehen, der in gleicher Weise ausgebildet sein kann, wie es anhand der Fig. 1 bis 3 erläutert ist; in Fig. 8 ist der Diffusor 32 asymmetrisch ausgebildet.

Die Klappenflügel 33 der Doppelflügelklappe 31 liegen in etwa vertikalen Ebenen und können dabei um Achsen 34 geschwenkt werden, die in den gleichen Ebenen wie die Klappenflügel 33 liegen und senkrecht zur Längsachse 35 der Leitung 25 verlaufen. Diese Klappenflügel 33 der Doppelflügelklappe 31 können je nach Bedarf oder Einsatzfall synchron oder asynchron verstellt werden, und zwar entweder von Hand oder - wie in der Zeichnung angedeutet - mit Hilfe eines Stellmotors 36, der eine automatische Regelung bzw. Fernbedienung ermöglicht.

Die in Luftströmungsrichtung (vgl. Pfeil 28) weisenden freien Flügelendkanten 33a reichen bis etwa in den Bereich der Einmündung der Gutleitung 26 in die Düse 30. Betrachtet man dabei die Grundrissprojektion gemäss Fig. 9, dann weisen die freien Flügelendkanten 33a der Klappenflügel 33 einen Abstand A zu dem Schnittpunkt der Längsachse 26a der Gutleitung mit der Längsachse 35 der Luftleitung 25 auf, wobei der Abstand A ein Mass ist, das zwischen 0 und D liegt, als höchstens etwa dem lichten Durchmesser D der Luftleitung 25 entspricht.

Die sonstige Anordnung der Teilleitungen 25, 25' sowie deren Zusammenordnung mit der Abgasleitung 22 und den zugehörigen Gutleitungen 26, 26' können den obigen Beispielen gemäss Fig. 1 bis 3 entsprechen. Dies gilt im Prinzip auch für die Anordnung der Brenner 29, 29' an den Leitungen 25, 25'. In Fig. 8 ist jedoch jeder Brenner 29, 29' an einer gegenüber Fig. 1 leicht nach unten versetzten Stelle, und zwar im Bereich des oberen Endes des Diffusors 32 so angebracht, dass die Brennerachse 29a bzw. 29'a die untere Verlängerung der Längsachse 35 bzw. 35' der zugehörigen Leitungen 25, 25' an einem Punkt schneidet, der an der Einmündungsstelle der zugehörigen Luftleitung 25, 25' in die Brennzone 21 bzw. Abgasleitung 22 liegt. Es sei an dieser Stelle betont, dass die Fig. 1 und 8 Anordnungen für die Einmündungen der Brenner 9, 9' bzw. 29, 29' in die zugehörigen Leitungen 5, 5' bzw. 25, 25' Bereiche zeigen, zwischen denen die günstigsten Anordnungsmöglichkeiten für die genannten Brenner liegen, um den Brennstoff für die Vorcalcinierung - zusammen mit dem vorgewärmten Gut - in die Brennzone 21 einzubringen.

## Patentansprüche

1. Vorrichtung zur Wärmebehandlung von Feingut, insbesondere von Zementrohmaterail, enthaltend
a) einen mehrstufigen Zyklonvorwärmer,
b) einen Drehrohrofen,
c) eine vom Drehrohrofen zur untersten Stufe des ZyklonerwärmersführendeAbgasleitung (2,22), die eine zur Vorcalcination des vorgewärmten Feingutes dienende Brennzone (1, 21) bildet,
d) einen dem Drehrohrofen nachgeschalteten Kühler,
e) eine vom Kühler zur Brennzone (1,21) führende Luftleitung (5, 5', 25, 25'), deren in die Abgasleitung (2, 22) einmündender Teil in Strömungsrichtung gegenüber der Horizontalen nach unten geneigt ist,
f) eine von der zweituntersten Stufe des Zyklonvorwärmers kommende Gutleitung (6, 6', 26, 26'), die in den nach unten geneigten Teil der Luftleitung (5, 5', 25, 25') am Umfang dieser Luftleitung einmündet,
g) einen in dem nach unten geneigten Teil der Luftleitung (5, 5', 25, 25') angeordneten Brenner (9, 9', 29, 29') für die Zuführung von festem, flüssigem oder gasförmigen Brennstoff, gekennzeichnet durch folgende Merkmale:
h) der nach unten geneigte Teil der Luftleitung (5, 5', 25, 25') ist mit einer die Strömungsgeschwindigkeit der Luft an der Einmündung der Gutleitung (6,6', 26,26') erhöhenden Verengung (11, 30) versehen,
i) zwischen der Verengung (11, 30) und der die Brennzone (1, 21) bildenden Abgasleitung (2, 22) ist die Luftleitung (5, 5', 25, 25') als Diffusor (12a, 12b, 32) ausgebildet,
j) der Brenner (9, 9', 29, 29') ist in der Verengung (11) oder am oberen Ende des Diffusors (32) angeordnet.

2. Vorrichtung nach Anspruch 1, dadurch gekennzeichnet, dass der nach unten geneigte Teil der Luftleitung (5) ein Venturi-Rohr mit einem Einströmkegel (10), einem die Verengung (11) bildenden Düsenteil und einem Diffusor (12) enthält.

3. Vorrichtung nach Anspruch 2, dadurch gekennzeichnet, dass das Venturi-Rohr einen symmetrischen Einströmkegel (10) mit einem halben Öffnungswinkel von 10 bis 30° aufweist.

4. Vorrichtung nach Anspruch 2, dadurch gekennzeichnet, dass das Venturi-Rohr einen asymmetrischen Einströmkegel (1 Oa, 1 0b) mit einem einseitigen Öffnungswinkel von 10 bis 30° aufweist.

5. Vorrichtung nach Anspruch 1, dadurch gekennzeichnet, dass die Verengung der Luftleitung (25) durch eine Düse (30) mit einstellbarer Doppelflügelklappe (31) gebildet wird.

6. Vorrichtung nach Anspruch 1, gekennzeichnet durch einen symmetrischen Diffusor (12a) mit einem halben Öffnungswinkel von 10 bis 30°.

7. Vorrichtung nach Anspruch 1, gekennzeichnet durch einen asymmetrischen Diffusor (12b) mit einem einseitigen Öffnungswinkel von 0 bis 30°.

8. Vorrichtung nach Anspruch 2, dadurch gekennzeichnet, dass das Venturi-Rohr einen kreisförmigen Querschnitt, einen kreisabschnittförmigen Querschnitt mit ebenem Boden, einen elliptischen Querschnitt, einen abgeschnitten-elliptischen Querschnitt mit ebenem Boden, einen rechteckförmigen Querschnitt oder einen prismatischen Querschnitt aufweist.

9. Vorrichtung nach Anspruch 1, dadurch gekennzeichnet, dass die Längsachse der Verengung um einen Winkel von 20 bis 70° gegenüber der Horizontalen geneigt ist und die Gutleitung an ihrer Einmündung einen Winkel von 70 bis 20° mit der Längsachse der Verengung bildet.

10. Vorrichtung nach Anspruch 5, dadurch gekennzeichnet, dass die die Verengung (30) bildende Düse ein im wesentlichen gerades Rohrstück mit rechteckigem oder rundem Querschnitt aufweist und die in Luftströmungsrichtung (28) weisenden freien Flügelendkanten (33a) der Doppelflügelklappe (31) bis zur Einmündung der Gutleitung (26) in die Düse reichen.

11. Vorrichtung nach Anspruch 10, dadurch gekennzeichnet, dass - in Grundrissprojektion gesehen - der Abstand A zwischen dem Schnittpunkt der Längsachse (26a) der Gutleitung und der Längsachse (35) der Luftleitung und den in Luftströmungsrichtung (28), weisenden freien Flügelendkanten (33a) der Doppelflügelklappe (31) höchstens etwa dem Durchmesser D der Luftleitung (25) entspricht.

12. Vorrichtung nach Anspruch 2, dadurch gekennzeichnet, dass der Brenner (9) im ersten Bereich des die Verengung (11) bildenden Düsenteiles und vorzugsweise in der der Einmündung der Gutleitung (6) gegenüberliegenden Zone der Wandung des Venturi-Rohres angeordnet ist.

13. Vorrichtung nach Anspruch 1, gekennzeichnet durch eine solche Bemessung der Luftleitung (5), dass sich im Bereich der düsenartigen Verengung eine Strömungsgeschwindigkeit der Luft von 20 bis 40 m/s ergibt.

## Revendications

1. Dispositif de traitement thermique de matière à granulométrie fine, en particulière de matière première pour la fabrication du ciment, comprenant:
a) un réchauffeur à cyclones à plusieurs étages,
b) un four tubulaire rotatif,
c) une canalisation de gaz brûlés (2, 22) menant du four tubulaire à l'étage inférieur du réchauffeur à cyclones et formant une zone de cuisson (1, 21 ) destinée à la précalcination de la matière réchauffée,
d) un réfrigérant monté en aval du four tubulaire,
e) une canalisation d'air (5, 5', 25, 25') menant du réfrigérant à la zone de cuisson (1, 21) et dont la partie débouchant dans la canalisation des gaz brûlés (2, 22) est inclinée vers le bas sur l'horizontale dans le sens de la circulation,
f) une canalisation de produit (6, 6', 26, 26') provenant de l'avant dernier étage inférieur du réchauffeur à cyclones et débouchant dans la circonférence de la partie de la canalisation d'air (5, 5', 25, 25') qui est inclinée vers le bas,
g) un brûleur (9, 9', 29, 29') par lequel arrive un combustible solide, liquide ou gazeux et qui est disposé dans la partie de la canalisation d'air (5, 5', 25, 25') qui est inclinée vers le bas, dispositif caractérisé par les particularités suivantes:
h) la partie de la canalisation d'air (5, 5', 25,25') qui est inclinée vers le bas présente un rétrécissement (11, 30) qui élève la vitesse de circulation de l'air à l'embouchure de la canalisation de matière (6, 6', 26, 26'),
i) la canalisation d'air (5, 5', 25, 25') est conformée en diffuseur (12a, 12b, 32) entre le rétrécissement (1 1, 30) et la canalisation des gaz brûlés (2, 22) qui forme la zone de cuisson (1, 21),
j) le brûleur (9, 9', 29, 29') est disposé dans le rétrécissement (11) ou à l'extrémité supérieure du diffuseur (32).

2. Dispositif selon la revendication 1, caractérisé en ce que la partie de la canalisation d'air (5) qui est inclinée vers le bas comprend un tube de venturi comportant un cône d'entrée (10), un ajutage formant le rétrécissement (11) et un diffuseur (12).

3. Dispositif selon la revendication 2, caractérisé en ce que le tube de venturi présente un cône d'entrée symétrique (10) dont le demi-angle d'ouverture est compris entre 10 et 30°.

4. Dispositif selon la revendication 2, caractérisé en ce que le tube de venturi présente un cône d'entrée asymétrique (1 Oa, 1 Ob) dont l'angle d'ouverture unilatéral est compris entre 10 et 30°.

5. Dispositif selon la revendication 1, caractérisé en ce que le rétrécissement de la canalisation d'air (25) est formé d'un ajutage (30) dans lequel est incorporé un clapet réglable (31) à deux ailes.

6. Dispositif selon la revendication 1, caractérisé par un diffuseur symétrique (12a) dont le demi-angle d'ouverture est compris entre 10 et 30°.

7. Dispositif selon la revendication 1, caractérisé par un diffuseur asymétrique ( 12b) dont l'angle d'ouverture unilatéral est compris entre 0 et 30°.

8. Dispositif selon la revendication 2, caractérisé en ce que le tube de venturi a une section circulaire, une section en secteur de cercle à fond plat, une section elliptique, une section elliptique tronquée à fond plat, une section rectangulaire ou une section prismatique.

9. Dispositif selon la revendication 1, caractérisé en ce que l'axe de symétrie longitudinal du rétrécissement est incliné sur l'horizontale d'un angle de 20 à 70° et la canalisation de matière forme à son embouchure un angle compris entre 70 et 20° avec l'axe de symétrie longitudinal du rétrécissement.

10. Dispositif selon la revendication 5, caractérisé en ce que l'ajutage formant un rétrécissement (30) comprend un tronçon tubulaire sensiblement rectiligne de section rectangulaire ou circulaire et le bord extrême libre (33a) des ailes du clapet double (31) qui est tourné dans le sens de la circulation de l'air (28) atteint le voisinage de l'embouchure de la canalisation de matière (26) dans l'ajutage.

11. Dispositif selon la revendication 10, caractérisé en ce que la distance A - vue en projection en plan - entre le point d'intersection de l'axe de symétrie longitudinal (26a) de la canalisation de matière et de l'axe de symétrie longitudinal (35) de la canalisation d'air et le bord extrême libre (33a) des ailes du clapet double (31 ) qui est tourné dans le sens de la circulation de l'air (28) correspond au maximum approximativement au diamètre D de la canalisation d'air (25).

12. Dispositif selon la revendication 2, caractérisé en ce que le brûleur (9) est disposé au début de l'ajutage formant le rétrécissement (11 ) et de préférence dans la zone de la paroi du tube de venturi qui est située en face de l'embouchure de la canalisation de matière (6).

13. Dispositif selon la revendication 1, caractérisé par un dimensionnement de la canalisation d'air (5) tel que la vitesse de circulaire de l'air soit de 20 à 40 m/s au voisinage du rétrécissement en forme de tuyère.

## Claims

1. Apparatus for heat treatment of fine material, especially cement raw material, comprising
a) a multi-stage cyclone preheater,
b) a rotary kiln,
c) an exhaust gas duct (2, 22) connecting said rotary kiln with the lowest stage of said cyclone preheater and forming a combustion zone (1,21) for precalcining the prehated fine material,
d) a cooler arranged after said rotary kiln,
e) an air duct (5, 5', 25, 25') connecting said cooler with said combustion zone (1, 21), the part of said air duct opening into said exhaust gas duct (2, 22) being inclined downwardly - in the direction of gas flow - with respect to a horizontal plane,
f) a material duct (6, 6', 26, 26') connected with the second stage - from below - of the cyclone preheater which opens into the downwardly inclined part of said air duct (5, 5', 25, 25') at the periphery of said air duct,
g) a burner (9, 9', 29, 29') for the combustion of solid, liquid or gaseous fuel, said burner being provided in the downwardly inclined part of said air duct (5, 5', 25, 25'),
characterised by the following feature:
h) the downwardly inclined part of said air duct (5, 5', 25, 25') is provided with a nozzle portion (11, 30) increasing the air velocity at the point where the material duct (6, 6', 26, 26') opens into the gas duct,
i) the air duct (5, 5', 25, 25') is formed as a diffusor (12a, 12b, 32) between the nozzle portion (11, 30) and the exhaust gas duct (2, 22) forming the combustion zone (1, 21)
j) the burner (9, 9', 29, 29') is provided in the nozzle portion (11) or at the upper end of the diffuser (32).

2. Apparatus according claim 1, characterised in that the downwardly inclined part of the air duct (5) comprises a Venturi tube with an inlet cone (10), a nozzle part forming the nozzle portion (11) and a diffuser (12).

3. Apparatus according claim 2, characterised in that the Venturi tube has a symmetrical inlet cone (10) with a half angular aperture of 10 to 30°.

4. Apparatus according claim 2, characterised in that the Venturi tube has an asymmetrical inlet cone (10a, 1 Ob) with a single-sided angular aperture of 10 to 30°.

5. Apparatus according claim 1, characterised in that the nozzle portion of the air duct (25) is formed by a nozzle (30) with an adjustable double-flap valve (31

6. Apparatus according claim 1, characterised in that a symmetrical diffuser (12a) with a half angular aperture of 10 to 30° is provided.

7. Apparatus according claim 1, characterised in that an asymmetrical diffuser (12b) with a single-sided angular aperture of 0 to 30° is provided.

8. Apparatus according claim 1, characterised in that the Venturi tube has a circular cross-section, a cross-section in the form of a circular segment wit a flat base, an elliptical cross-section, a cut-off elliptical cross-section with a flat base, a rectangular cross-section or a prismatic cross-section.

9. Apparatus according claim 1, characterised in that the longitudinal axis of the nozzle portion is inclined by an angle of 20 to 70° relative to the horizontal and the material duct forms an angle of 70 to 20° with a longitudinal axis of the nozzle portion in the region of its junction.

10. Apparatus according claim 5, characterised in that the nozzle forming the nozzle portion (30) has a substantially straight pipe section with a rectangular or round cross-section and the free ends (33a) of the flaps of the double-flap valve (31) pointing in the direction of air flow (28) extend approximately into the region where the material duct (26) opens into the nozzle.

11. Apparatus according claim 10, characterised in that - viewed in the plan projection - the distance (A) between the point of intersection of the longitudinal axis (26a) of the material duct and the longitudinal axis (35) of the air duct and the free ends (33a) of the flap of the double-flap valve (31) pointing in the direction of air flow (28) correspond at most approximately to the diameter (D) of the air duct (25).

12. Apparatus according claim 2, characterised in that the burner (9) is arranged in the first region of the nozzle part forming the narrowing and preferably in the zone of the wall of the Venturi tube opposite the junction with the material duct (6).

13. Apparatus according claim 1, characterised in that the air duct (5) is dimensioned so that the rate of flow of the air in the region of the nozzle-like narrowing is 20 to 40 m/s.
